# EUROPÄISCHE PATENTSCHRIFT

(11) **EP 0 819 488 B1**
(45) Veröffentlichungstag und Bekanntmachung des Hinweises auf die Patenterteilung: **09.02.2000**
(21) Anmeldenummer: 97111680.1
(22) Anmeldetag: 10.07.1997
(51) Int. Cl.: B22D 41/24, C21C 5/46

(54) **Schiebeverschluss für einen Metallschmelze enthaltenden Behälter**
Sliding gate closure for a molten metal containing vessel
Fermeture à tiroir pour un récipient contenant un bain métallique en fusion

(30) Priorität: 18.07.1996 CH 180896
(43) Veröffentlichungstag der Anmeldung: 21.01.1998
(73) Patentinhaber: Stopinc Aktiengesellschaft, CH-6340 Baar (CH)
(72) Erfinder: Plattner, Werner, 6331 Hünenberg (CH); Toaldo, Walter, 6300 Zug (CH)
(74) Vertreter: Brückner, Raimund, Dipl.-Ing.

(56) Entgegenhaltungen:
- EP-A- 0 621 098
- EP-A- 0 727 268
- DE-A- 2 503 052
- DE-B- 2 523 928

## Beschreibung

Die Erfindung betrifft einen Schiebeverschluß für einen Metallschmelze enthaltenden Behälter mit einem an einem Ausguß des Behälters anbringbaren Gehäuserahmen, in dem eine feuerfeste Bodenplatte und eine an letztere mittels Federorganen abdichtend anpreßbare, in einer Schiebereinheit angeordnete feuerfeste Schieberplatte enthalten ist, wobei die Schiebereinheit mittels eines Antriebsorganes hin- und herbewegbar ist.

Ein bekannter Schiebeverschluß nach der Druckschrift DE-C2 25 23 928, der sich insbesondere für einen Konverter als Metallschmelze enthaltenden Behälter eignet, weist eine Schiebeverschlußbaueinheit auf, die mit bekannten feuerfesten Verschleissteilen, namentlich einer Schieber-, einer Bodenplatte und einer Auslaufhülse, vormontiert ist. Diese vormontierte Einheit wird mittels Augenschrauben und Führungsbolzen an einen am Abstich des Konverters angebrachten Rahmen befestigt. Bei diesem Anbau muss gewährleistet sein, dass die beim Verschluss vorstehende Bodenplatte in die Nut des vordersten Abstichsteins des Abstichkanals eingreift und durch den zwischen diese eingesetzten und nachfolgend aushärtenden Mörtel eine dichte Verbindung erzeugt wird, wodurch ein Auslaufen der Stahlschmelze zwischen dieser Bodenplatte und des zu dieser korrespondierenden Abstichsteins verhindert wird, ansonsten ein Auslaufen von flüssiger Metallschmelze zwischen diesen Feuerfestteilen zu einer Zerstörung der gesamten Schiebeverschlussbaueinheit führen könnte.

Bei diesem bekannten Schiebeverschluss müssen die Verschlussplatten regelmässig ausgewechselt werden, da diese einem relativ starken Verschleiss ausgesetzt sind. Ein solcher Wechsel ist jedoch mit einigem Arbeitsaufwand verbunden, da der Verschluss vom heissen Konverter weggenommen, geöffnet, die Platten ersetzt und dieser folglich wieder an das Abstichloch des Konverters montiert werden muss. Beim Montieren ist - wie bereits oben erwähnt - sicherzustellen, dass die Verbindung zwischen der Bodenplatte und dem an dieser anschliessenden feuerfesten Abstichstein durch Einsetzen von Mörtel absolut dicht ist.

Aufgabe der vorliegenden Erfindung besteht demgegenüber darin, einen Schiebeverschluss nach der eingangs beschriebenen Gattung zu schaffen, der im Wesentlichen in einem automatisierten Betrieb auf einfache Art und Weise vom Behälter wegnehmbar ist bzw. an diesen montiert werden kann, und bei dem die Dichtheit zwischen den Platten einerseits bzw. zwischen der Bodenplatte und dem an dieser anschliessenden Kopfteil andererseits vollauf gewährleistet ist.

Erfindungsgemäss ist die Aufgabe durch das Kennzeichen des Anspruchs 1 gelöst.

Mit diesem erfindungsgemässen Schiebeverschluss lassen sich die in diesem eingesetzten verschleissenden Feuerfestplatten auswechseln, ohne dass an dem heissen Behälter, insbesondere, wenn es sich um einen Konverter handelt, länger dauernde manuelle Arbeiten ausgeführt werden müssen. Bei der Anwendung von Schiebeverschlüssen an einem Konverter ist im weiteren zu berücksichtigen, dass die feuerfesten Platten eine Länge bis zu 600 Millimetern oder noch länger aufweisen, und sie daher kaum mehr von Hand ausgewechselt werden können. Auch dies ist beim Schiebeverschluss nach der Erfindung vortrefflich gelöst.

Ausführungsbeispiele der Erfindung sowie weitere Vorteile derselben sind nachfolgend anhand der Zeichnung näher erläutert. Es zeigt:
- Fig.1: einen Längsschnitt eines erfindungsgemässen Schiebeverschlusses.
- Fig.2: eine Ansicht auf die Unterseite des Schiebeverschlusses nach Fig.1,
- Fig.3: einen Querschnitt des Schiebeverschlusses nach Fig.1, wobei dieser nur hälftig dargestellt ist,
- Fig.4: einen Längsschnitt einer Ausführungsvariante eines teilweise dargestellten Behälterausgusses und dem daran anschliessenden Schiebeverschluss nach Fig.1,
- Fig.5: eine Seitenansicht des Schiebeverschlusses nach Fig.1, mit Darstellung der Kupplungseinrichtung und
- Fig.6: eine schematische Ansicht des Manipulators sowie des am Behälter montierten Schiebeverschlusses nach Fig.1.

Fig.1 zeigt einen Schiebeverschluss 20, welcher am Ausguss 12 eines Metallschmelze enthaltenden Behälters 10 angeordnet ist. Bei diesem andeutungsweise veranschaulichten Behälter 10 handelt es sich um einen Konverter, bei dem der Ausguss 12 nicht wie üblich auf der Unterseite, sondern im oberen Bereich der Seitenwandung des Behälters angeordnet ist. Bei der Entleerung wird er gekippt und die darin vorgängig behandelte Metallschmelze fliesst durch den als Abstich bezeichneten Ausguss 12 in eine Pfanne oder dergleichen. Von dem als Konverter vorgesehenen Behälter 10 ist dabei nur ein aussenseitiger metallener Auslaufstutzen 14, in welchem in teilweiser Darstellung eine feuerfeste Einlaufhülse 11, eine diese umschliessende Feuerfesthülse 16 sowie ein Mörtelbett 15 angeordnet ist. Dieser Behälter 10 ist ansonsten ähnlich ausgebildet wie derjenige, der in der eingangs erwähnten Druckschrift DE-PS 25 23 928 gezeigt ist. An der Stirnseite des Auslaufstutzens 14 ist eine Adapterplatte 40 lösbar fixiert, an welche ihrerseits der Schiebeverschluss 20 befestigt ist.

Dieser Schiebeverschluss 20 hat einen Gehäuserahmen 22 in welchem eine stationäre feuerfeste Bodenplatte 25 mit einer unteren Gleitfläche 28, eine an letztere abdichtend anpressbare Schieberplatte 26 und eine diese haltende Schiebereinheit 23 vorgesehen ist. Letztere wird über eine an diese ankoppelbare Schubstange 29 von einem Antriebsorgan hin- und herbewegt, wodurch der Schiebeverschluss 10 in Öffnungsposition - wie dargestellt - bzw. in Schliessstellung verschiebbar ist. An die Schieberplatte 26 schliesst ferner eine feuerfeste Ausgusshülse 32 an, durch welche die ausfliessende Metallschmelze in die Pfanne oder dergleichen geleitet wird. Es sei hierbei noch vermerkt, dass der Schiebeverschluss bei Konverterabstichen nur entweder die Öffnungs- oder aber die Schliessposition einnimmt und daher kein geregeltes Abgiessen der Ausflussmenge erfolgt.

Die Bodenplatte 25 weist auf der Oberseite eine zu ihrer unteren Gleitfläche 28 parallele Gleitebene 27 auf und sie ist in Richtung dieser Gleitfläche 28 stationär, indessen senkrecht dazu verstellbar im Gehäuserahmen 22 angeordnet. Dadurch ist sie an einen am Behälterausguss 12 befestigbaren feuerfesten Kopfteil 42 anpressbar und bildet zusammen mit letzterem eine dichte Trennstelle. Die Bodenplatte 25 ist dabei von einer Kassette 25' eingefasst, welche im Gehäuserahmen 22 quer zur Längserstreckung der Platten verstellbar gehalten ist. Diese Anordnung ermöglicht dieses Wegnehmen bzw. Montieren des Gehäuserahmens 22 mitsamt den Platten 26, 28 und der Schiebereinheit 23 vom bzw. an den Behälter 10.

Erfindungsgemäss ist der Gehäuscrahmen 22 einschliesslich der Schieber-26 und der Bodenplatte 25 unterhalb des Ausgusses 12 auf quer zum Ausguss verlaufenden, am Behälter 10 befestigten Führungsschienen 52 längsverschiebbar gehalten. Nach dem Verschieben um einen definierten Hub ist dieser Gehäuserahmen vom Behälter 10 gelöst. Im weiteren weist der Gehäuserahmen 22 mindestens ein Verbindungsmittel zum lösbaren Koppeln mit einem Manipulator auf, mittels welchem er auf den Führungsschienen 52 verschoben und vorn Behälter 10 weggenommen bzw. an diesen montiert werden kann. Das Verbindungsmittel am Gehäuserahmen 22 ist als Kupplungsbolzen 62 3usgebildet, welcher mit einem am Auslegerarm eines Manipulators angebrachten Muffe im Sinne eines Bajonettverschlusses koppelbar ist, die im gekuppelten Zustand eine starre Verbindung bilden.

Der scheibenförmig ausgebildete feuerfeste Kopfteil 42 ist unten mit einer ebenen Stirnfläche 43, derweil auf der Oberseite mit einer stirnseitigen Kreisnut 44 versehen, in welche sich ein ringförmiger Ansatz der Ausgusshülse 11 erstreckt und dazwischen vorteilhaft ein aushärtender Mörtel eingesetzt ist. Dieser Kopfteil 42 ist mit einem Flansch 42' ummantelt, welcher in einer ringförmigen Ausnehmung 41 in der Adapterplatte 40 von Befestigungsmitteln 45 von unten her fixiert ist. Bei weggenommenem Schiebeverschluss 20 kann dieser Kopfteil 42 ebenfalls gelöst und ausgewechselt werden. In montiertem Zustand steht die untere ebene Stirnfläche 43 des Kopfteils 42 zu derjenigen der Adapterplatte 40 vor und gestattet dadurch, dass sie mit der Gleitebene 27 auf der Oberseite der Bodenplatte 25, welche ebenfalls über den Gleitrahmen 22 hinausragt, in Berührung steht.

Die feuerfeste Bodenplatte 25 wie auch die Schieberplatte 26 und die Ausgusshülse 32 sind im übrigen in herkömmlicher Weise mit je einem hochwertigen feuerfesten, z.B. aus Zirkon bestehenden Einsatz bestückt, welcher jeweils in einem feuerfesten Basismaterial und in einer letzteres umfassenden Metallbandage eingebettet ist.

An der Adapterplatte 40 ist ferner eine betätigbare Kupplungseinrichtung 30 befestigt. Diese ist dazu bestimmt, nach dem Einschieben des Gehäuserahmens 22 unter den Ausguss 12 die Schiebereinheit 23 mit der Schubstange 29 zu verbinden und gleichzeitig den Gehäuserahmen 22 zum Behälter zu fixieren. Zweckmässigerweise hat diese Kupplungseinrichtung 30 einen an der Adapterplatte 40 befestigten Flanschteil 33 und eine in diesem schwenkbar gelagerte Kupplungshülse 34, in welcher eine Öffnung 35 für die Aufnahme der Schubstange 29 vorgesehen ist. Auf der Innenseite der Kupplungshülse 34 sind mehrere Nocken 36 ausgebildet, die im montierten Zustand mit einem mit dem Gehäuserahmen 22 verbundenen Flansch 22' in Eingriff stehen und zum lösbaren Fixieren des Gehäuserahmens zum Behälter dienen.

Gemäss Fig.2 und Fig.3 hat die an den Behälter 10 mittels Schrauben oder dergleichen befestigte Adapterplatte 40 zwei parallel zueinander angeordnete L-förmige Führungsschienen 52 mit je einer innenliegenden Führungsbahn 53, an denen an beiden Längsseiten am Gehäuserahmen 22 je ein vorstehender Stützarm 55 aufliegt. In diesen beiden Stützarmen 55 sind jeweils mehrere nebeneinander angeordnete Federpakete 56 enthalten. Letzteren sind jeweils mehrere Tellerfedern 56 sowie ein an der Führungsbahn 53 aufliegender Führungsbolzen 56' zugeordnet. Die Tellerfedern 56 erzeugen dabei eine Axialdruckkraft auf einen jeweiligen Führungsbolzen 56'. In dem gezeigten verspannten Zustand des Schiebeverschlusses 20 wird von den Federpaketen 56 ein sich quer durch den Gehäuserahmen 22, die Schiebereinheit 23, die übereinander angeordneten feuerfesten Platten 25 bis zum Kopfteil 42 führender Kraftfluss erzeugt, mittels welchem sichergestellt ist, dass zwischen diesen feuerfesten Platten 25, 26 und dem Kopfteil 42 beim Giessen keine Stahlschmelze ausfliessen kann.

Der Gehäuserahmen 22 kann mittels eines nachfolgend erläuterten Manipulators 80, welcher mit dem Kupplungsbolzen 62 verbindbar ist, in Längsrichtung der Führungsschienen 52 vom Behälter weggenommen werden. Zu diesem Zwecke muss vorerst die Kupplungshülse 34 mittels eines manuell betätigbaren Hebels 34' um 90° gedreht werden, damit die Schubstange 29 von der Schiebereinheit 23 gelöst ist. Danach kann der Gehäuserahmen 22 entlang der Bildebene nach links verschoben werden und sobald dessen Stützarme 55 zu den Führungsschienen 52 ausser Eingriff stehen, kann er vom Behälter weggenommen und zu einem vom heissen Konverter entfernten Montageplatz gebracht werden. Dort können dann die in ihm befindlichen feuerfesten Platten ausgewechselt werden.

Gemäss Fig.4 sind für einen jeweiligen Stützarm 55 vier aneinandergereihte gleichdimensionierte Federpakete 56 vorgesehen. Diese sind stufenweise versetzt zueinander angeordnet, derart, dass die Führungsbolzen 56' der Federpakete 56 mit ihren unteren Auflageflächen eine Linie bilden, die parallel zu der Auflagefläche 53" der Führungsbahn 53 verläuft, welche schräg bzw. keilförmig zur Verschieberichtung des Gehäuserahmens in einem Winkel von ca. 1 bis 2 Winkelgraden angeordnet ist. Beim Einführen des Gehäuserahmens 22 in den veranschaulichten Betriebszustand verspannen sich durch die schräge Anordnung der Auflageflächen die Federpakete 56 erst kurz vor der gezeigten Endposition des eingeschobenen Gehäuserahmens 22, d.h. in etwa in der Distanz zwischen zwei Federpaketen. Dadurch wird erreicht, dass die Anpressung der oberen Gleitebene 27 der Bodenplatte 25 an der unteren Stirnfläche 43 des Kopfteils 42 nur über eine kurze Distanz nahe der Betriebsposition erfolgt. Die Führungsbahn 53 ist ferner eingangsseitig mit einer zusätzlichen rampenförmigen Anschrägung 53' versehen, die ein einwandfreies Einführen des Gehäuserahmens 22 in diese Führungsschienen ermöglicht.

Fig.5 zeigt die mit der Öffnung 35 versehene zweiteilige Kupplungshülse 34 der Kupplungseinrichtung 30, die durch den Hebel 34' um 90° geschwenkt werden kann In der nach unten gerichteten Stellung des Hebels 34' kann bei der Montage des Gehäuserahmens dessen Flansch 22' über die am Behälter 10 befestigte Schubstange 29 geschoben werden. Zu diesem Zwecke hat die Schubstange 29 am vorderen Ende eine ebenfalls mit seitlichen Abflachungen versehene Kugel 29', die in eine entsprechende Ausnehmung eines im Flansch 22' gelagerten Verbindungsteils 23' eingeführt und nach Verdrehung der Schubstange mit diesem gekoppelt wird. Sobald dieser Flansch in die Endstellung eingeschoben ist, wird die Kupplungshülse 34 und mit ihr die Schubstange 29 um 90° gedreht, wodurch sich die mit seitlichen Abflachungen versehene Schubstange 29 mit einem im Flansch 22' gelagerten Verbindungsteil 23' der Schiebereinheit 23 verbindet. Die Schiebereinheit 23 kann dann vom Antriebsorgan, bei dem es sich vorzugsweise um einen Hydraulikantrieb handelt, in die gewünschten Stellungen verschoben werden. Der Hebel 34' wird dabei vorteilhaft mittels eines in Fig.2 angedeuteten Arretiernockens 38 gegen Verdrehung gesichert. Der Gehäuserahmen 22 wird beim Wegnehmen von der Schubstange 29 in umgekehrter Reihenfolge gelöst.

Fig.6 zeigt in schematischer Darstellung den Aufbau des Manipulators 80, der einen auf einem Hubstapler 87 oder dergleichen gestellten, in den gezeigten Pfeilrichtungen justierbaren Sockel 86, eine auf diesem angeordnete Steuerkabine 85 sowie einen Betätigungszylinder 84 aufweist. Der Sokkel 86 hat höhenverstellbare Stützbeine 89, die auf einer Bühne 90 oder dergleichen stehen. Im weiteren ist am Sockel 86 ein die Position des Manipulators 80 zum Behälter 10 festlegender Greifer 88 angelenkt, der an den Zentrierbolzen 83 positionierbar ist, die je beidseitig an der am Behälter 10 befestigten Adapterplatte 40 vorgesehen sind. Mit dieser Positionierung stellt der Manipulator 80 die räumliche Stellung des Behälters 10 fest. Folglich kann der Betätigungszylinder 84 des Manipulators 80 mit seiner an der Spitze der Kolbenstange 81 befestigten Kupplungsmuffe 82 über den Kupplungsbolzen 62 des Schiebeverschluss-Gehäuserahmens 22 geschoben und durch Verdrehung mit diesem gekoppelt werden. Der am Konverter befestigte Gehäuserahmen 22 kann dann in von der Kupplung 30 freigegebener Stellung durch Axialverstellung der Kolbenstange 81 weggenommen und zu einem Montageplatz gebrachf werden. Der Betätigungszylinder 84 ist zu diesem Zweck mittels einer Zylindereinheit 91 in einer Drehlagerung 92 an der Kabine 85 schwenkbar um eine horizontale Achse gehalten. Nach Wegnahme des Schiebeverschlusses mittels diesem Manipulator wird er vom Hubstapler, von dem die Gabel 87 angedeutet ist, vorteilhaft in eine vor Hitze und vor Schmutz geschützte Stelle gebracht.

Die Erfindung ist mit den gezeigten Ausführungsbeispielen genügend dargetan, Sie könnte jedoch noch in anderen Varianten erläutert sein. Beispielsweise liessen sich statt der im Gehäuserahmen integrierten Federpakete auch solche in den Führungsschienen angeordnete verwenden, die überdies über bekannte Kipphebel wirken, wobei die Kipphebel die Führungsbahnen 53 bilden würden.

Es sei hierbei noch darauf hingewiesen, dass dieser Schiebeverschluss nach der Erfindung sich grundsätzlich auch zur Abflussregulierung für einen Elektroofen, für eine bei Stranggiessanlagen verwendete Pfanne oder für ein Verteilergefäss eignet.

## Patentansprüche

1. Schiebeverschluß für einen Metallschmelze enthaltenden Behälter, mit einem **an einem Ausguß (12) des Behälters anbringbaren** Gehäuserahmen (22), in dem eine feuerfeste Bodenplatte (25) und eine an letztere mittels Federorganen (56) abdichtend anpreßbare, in einer Schiebereinheit (23) angeordnete feuerfeste Schieberplatte (26) enthalten ist, wobei die Schiebereinheit (23) mittels eines Antriebsorgans hin- und herbewegbar ist, dadurch gekennzeichnet,
daß der Gehäuserahmen (22) einschließlich der Schieber- (26) und der Bodenplatte (25) unterhalb des Ausgusses (12) **längsverschiebbar** auf quer zum Ausguß verlaufenden, am Behälter (10) befestigten Führungsschienen (52) gehalten ist, **auf denen die Federorgane (56) abgestützt sind, wobei die Führungsschienen derart ausgebildet sind, daß der Gehäuserahmen (22)** nach dem Verschieben um einen definierten Hub vom Behälter (10) gelöst ist, und
daß der Gehäuserahmen (22) mindestens ein Verbindungsmittel (**62**) zum lösbaren Koppeln mit einem Manipulator (80) aufweist, wobei dieser Manipulator (80) dazu bestimmt ist, diesen Gehäuserahmen (22) auf den Führungsschienen (52) zu verschieben und ihn vom Behälter (10) wegzunehmen bzw. an diesen zu montieren.

2. Schiebeverschluss nach Anspruch 1, dadurch gekennzeichnet, dass das Verbindungsmittel am Gehäuserahmen (22) als Kupplungsbolzen (62) ausgebildet ist, welcher mit einer am Betätigungszylinder (84) des Manipulators (80) angebrachten Kupplungsmuffe (82) im Sinne eines Bajonettverschlusses koppelbar ist und im gekuppelten Zustand zusammen eine starre Verbindung bilden.

3. Schiebeverschluss nach Anspruch 1 oder 2, dadurch gekennzeichnet, dass zwei parallel zueinander angeordnete L-förmige Führungsschienen (52) vorgesehen sind, die jeweils eine innenliegende, endseitig je eine Absenkung (53') aufweisende Führungsbahn (53) bilden, auf welchen der Gehäuserahmen (22) mit beidseitig einem Stützarm (55) längsgeführt ist.

4. Schiebeverschluss nach einem der Ansprüche 1 bis 3, dadurch gekennzeichnet, dass der Gehäuserahmen (22) beim Montieren an den Behälter (10) vom Manipulator (80) zwischen die Führungsschienen (52) hebbar ist, auf diesen bis in die Giessposition verschiebbar ist und während dem Verschieben die Verspannung zwischen der Schieber- (26), der Bodenplatte (25) und einem am Ausguss des Behälters (10) befestigten feuerfesten Kopfteil (42) erfolgt.

5. Schiebeverschluss nach einem der vorhergehenden Ansprüche, dadurch gekennzeichnet, dass am Behälter (10) eine betätigbare Kupplungseinrichtung (30) vorgesehen ist, weiche dazu bestimmt ist, den Gehäuserahmen (22) nach dem Einschieben in die Giessposition zum Behälter zu fixieren und gleichzeitig die Schiebereinheit (23) mit einer Schubstange (29) zu verbinden, welche dem am Behälter (10) befestigten Antriebsorgan zugeordnet ist.

6. Schiebeverschluss nach Anspruch 5, dadurch gekennzeichnet, dass die Kupplungseinrichtung (30) einen an der Adapterplatte (40) fixierten Flanschteil (33) und eine in letzterem schwenkbar gelagerte Kupplungshülse (34) aufweist, welche innenliegende Nocken (36) für die lösbare Verbindung mit einem Flansch (22') des Gehäuserahmens (22) sowie eine Mitnahmeverbindung mit der Schubstange (29) zur Verdrehung derselben hat.

7. Schiebeverschluss nach einem der vorhergehenden Ansprüche, dadurch gekennzeichnet, dass am Behälter (10) Positioniermittel vorgesehen sind, an denen ein Greiferarm des Manipulators zwecks Bestimmung der momentanen Position des Behälters zentrierbar ist.

8. Schiebeverschluss nach einem der vorhergehenden Ansprüche, dadurch gekennzeichnet, dass die Federpakete (56) in dem jeweiligen Stützarm (55) und die mit diesen in Berührung gelangende Führungsbahn (53) derart angeordnet sind, dass der Gehäuserahmen (22) beim Einschieben in die Führungsschienen (52) erst kurz vor Erreichen der Endposition verspannt wird.

9. Schiebeverschluss nach Anspruch 8, dadurch gekennzeichnet, dass die Führungsbolzen (56') der Federpakete (56) mit ihren unteren Auflageflächen eine Linie bilden, die parallel zu der Auflagefläche (53") der Führungsbahn (53) verläuft, welche schräg bzw. keilförmig zur Verschieberichtung des Gehäuserahmens (22) angeordnet ist.

10. Gehäuserahmen für einen Schiebeverschluss nach einem der vorhergehenden Ansprüche, dadurch gekennzeichnet, dass der Gehäuserahmen (22) zur Aufnahme der Schieber- (26) und der Bodenplatte (25) dient, mindestens ein Verbindungsmittel zum lösbaren Koppeln mit einem Manipulator (80) aufweist und an seinen beiden Längsseiten je einen Stützarm (55) zu dessen Halterung am Behälter (10) vorgesehen sind.

11. Adapterplatte für einen Schiebeverschluss nach einem der Ansprüche 1 bis 9, dadurch gekennzeichnet, dass die Adapterplatte (40) die parallel zueinander angeordneten Führungsschienen (52) zur Halterung des Gehäuserahmens (22) und eine Öffnung zur Aufnahme eines feuerfesten Kopfteils (42) aufweist.

12. Adapterplatte nach Anspruch 11, dadurch gekennzeichnet, dass die Adapterplatte (40) mit Positioniermitteln (83) für den Manipulator versehen ist.

13. Manipulator für einen Schiebeverschluss nach einem der Ansprüche 1 bis 9, dadurch gekennzeichnet, dass der Manipulator (80) einen Greifer (88) zur Bestimmung der räumlichen Position des Behälters (10) und einen Betätigungszylinder (84) mit einem Verbindungsmittel (82) hat, mittels welchem der Manipulator den Gehäuserahmen (22) an dessen Verbindungsmittel (62) fassen und vom Behälter (10) wegnehmen kann.

## Claims

1. Sliding gate valve for a vessel containing molten metal with a housing frame (22), which may be mounted at an outlet (12) of the vessel and contained in which is a refractory base plate (25) and a refractory sliding plate (26), which is slidingly pressable against the latter by means of spring elements (56) and is disposed in a slider unit (23), the slider unit (23) being reciprocable by means of a drive element, characterised in that the housing frame (22) is mounted, together with the sliding plate (26) and the base plate (25), longitudinally slidably below the outlet (12) on guide tracks (52), which extend transverse to the outlet, are secured to the vessel (10) and on which the spring elements (56) are supported, the guide tracks being so constructed that the housing frame (22) is released from the vessel (10) after sliding through a predetermined distance, and that the housing frame (22) has at least one connecting means (62) for releasably coupling to a manipulator (80), this manipulator (80) being adapted to slide this housing frame (22) on the guide tracks (52) and to remove it from the vessel (10) and to mount it thereon.

2. Sliding gate valve as claimed in claim 1, characterised in that the connecting means on the housing frame (22) is constructed in the form of a coupling peg (62) which may be coupled to a coupling sleeve (82) mounted on the actuating cylinder (84) of the manipulator (80) in the manner of a bayonet connector which together form a rigid connection in the coupled state.

3. Sliding gate valve as claimed in claim 1 or 2, characterised in that two reshaped guide tracks (52) arranged parallel to one another are provided which each constitute an inner guideway (53), which has a respective depression (53') and on which the housing frame (22) is longitudinally guided with a support arm (55) on both sides.

4. Sliding gate valve as claimed in one of claims 1-3. characterised in that during mounting on the vessel (10) the housing frame (22) may be lifted by the manipulator (80) between the guide tracks (52), is slidable on them into the pouring position and the stressing between the sliding plate (26), base plate (25) and a refractory head portion (42) secured to the outlet of the vessel (10) is effected during the sliding.

5. Sliding gate valve as claimed in one of the preceding claims, characterised in that provided on the vessel (10) there is an actuable coupling device (30') which is adapted to fix the housing frame (22) in position with respect to the vessel, after sliding into the pouring position, and at the same time to connect the slider unit (23) to a push rod (29), which is associated with the drive element secured to the vessel (10).

6. Sliding gate valve as claimed in claim 5, characterised in that the coupling device (30) has a flange portion (33) fixed to the adaptor plate (40) and coupling sleeve (34), which is pivotably mounted in the latter and which has inner dogs (36) for the releasable connection of a flange (22) on the housing frame (22) and a carrier connection with the push rod (29) to rotate the same.

7. Sliding gate valve as claimed in one of the preceding claims, characterised in that provided on the vessel (10) there is positioning means on which a gripper arm of the manipulator may be centred for the purpose of determining the instantaneous position of the vessel.

8. Sliding gate valve as claimed in one of the preceding claims. characterised in that the spring packets (56) in each support arm (55) and the guideway (53) corning into contact with them are so arranged that when being slid into the guide tracks (52) the housing frame (22) is stressed only shortly before reaching the end position.

9. Sliding gate valve as claimed in claim 8, characterised in that the guide pegs (56") of the spring packets (56) define a line with their lower engagement surfaces which extends parallel to the engagement surface (53") of the guideway (53) which is arranged obliquely or in a V formation with respect to the direction of movement of the housing frame (22).

10. Housing frame for a sliding plate valve as claimed in one of the preceding claims, characterised in that the housing frame (22) serves to receive the sliding plate (26) and the base plate (25), has at least one connecting means for releasably coupling to a manipulator (80) and provided on its two longitudinal sides there is a respective support arm (55) for mounting on the vessel (10).

11. Adaptor plate for a sliding gate valve as claimed in one of claims 1-9, characterising that the adaptor plate (40) has the guide tracks (52), which are arranged parallel to one another, for mounting the housing frame (22) and an opening for receiving a refractory head portion (42).

12. Adaptor plate as claimed in claim 11, characterised in that the adaptor plate (40) is provided with positioning means (83) for the manipulator.

13. Manipulator for a sliding gate valve as claimed in one of claims 1-9, characterised in that the manipulator (80) has a gripper (88) for determining the spatial position of the vessel (10) and an actuating cylinder (84) with a connecting means (82), by means of which the manipulator can grip the housing frame (22) at its connecting means (62) and remove it from the vessel (10).

## Revendications

1. Fermeture à tiroir pour un récipient contenant un bain de métal en fusion, comprenant un cadre (22) qui peut être monté sur un orifice de coulée (12) du récipient et dans lequel sont contenues une plaque de fond (25) réfractaire et une plaque-tiroir (26) réfractaire disposée dans une unité de tiroir (23) et pouvant être appliquée à l'aide d'éléments de ressort (56) de façon étanche contre ladite plaque de fond, l'unité de tiroir (23) étant déplaçable en va-et-vient à l'aide d'un organe d'entraînement, **caractérisée** par le fait
que le cadre (22), y compris la plaque-tiroir (26) et la plaque de fond (25), est maintenu en dessous de l'orifice de coulée (12) de façon déplaçable en translation longitudinale sur des rails de guidage fixés au récipient (10) et s'étendant transversalement à l'orifice de coulée, rails sur lesquels les éléments de ressort (56) prennent appui, les rails de guidage étant réalisés de manière que le cadre (22), après déplacement en translation sur une course définie, peut être séparé du récipient (10), et
que le cadre (22) présente au moins un moyen d'assemblage (62) pour l'accouplement séparable avec un manipulateur (80), ce manipulateur (80) étant destiné à déplacer ledit cadre (22) en translation sur les rails de guidage (52) et à le retirer du récipient (10) et le monter sur ce dernier.

2. Fermeture à tiroir suivant la revendication 1, **caractérisée** par le fait que le moyen d'assemblage sur le cadre (22) est réalisé sous la forme d'un doigt d'accouplement (62) qui peut être accouplé, à la manière d'un système à baïonnette, avec un manchon d'accouplement (82) disposé sur le vérin d'actionnement (84) du manipulateur (80) pour établir, à l'état accouplé, un assemblage rigide.

3. Fermeture à tiroir suivant la revendication 1 ou 2, **caractérisée** par le fait qu'il comprend deux rails de guidage (52) en L, disposés parallèlement l'un à l'autre, formant chacun une piste de guidage (53) intérieure présentant une partie abaissée (53') à une extrémité, piste sur laquelle le cadre (22) est guidé longitudinalement à l'aide d'un bras de support (55) sur chacun des deux côtés.

4. Fermeture à tiroir suivant l'une des revendications 1 à 3, **caractérisée** par le fait que le cadre (22), lors du montage sur le récipient (10), peut être soulevé par le manipulateur (80) entre les rails de guidage (52), être déplacé en translation sur ces derniers jusqu'à la position de coulée et que pendant la translation a lieu le serrage entre la plaque-tiroir (26), la plaque de fond (25) et une partie de tête (42) réfractaire, fixée à l'orifice de coulée du récipient (10).

5. Fermeture à tiroir suivant l'une des revendications précédentes, **caractérisée** par le fait que sur le récipient (10) est prévu un dispositif d'accouplement (30) actionnable qui est destiné à fixer le cadre (22), après translation à la position de coulée, par rapport au récipient et, simultanément, à relier l'unité de tiroir (23) à une tige de poussée (29) associée à l'organe d'entraînement fixé au récipient (10).

6. Fermeture à tiroir suivant la revendication 5, **caractérisée** par le fait que le dispositif d'accouplement (30) comprend une partie bride (33) fixée à la plaque d'adaptateur (40) et une douille d'accouplement (34) montée pivotante dans cette partie bride et comportant des cames intérieures (36) pour l'assemblage libérable avec une bride (22') du cadre (22) ainsi qu'une liaison d'entraînement avec la tige de poussée (29) pour la rotation de cette dernière.

7. Fermeture à tiroir suivant l'une des revendications précédentes, **caractérisée** par le fait que sur le récipient (10) sont prévus des moyens de positionnement sur lesquels un bras de préhension du manipulateur peut être centré en vue de la détermination de la position momentanée du récipient.

8. Fermeture à tiroir suivant l'une des revendications précédentes, **caractérisée** par le fait que les paquets de ressorts (56) sont disposés dans le bras de support respectif (50) et la piste de guidage (53) entrant en contact avec lesdits paquets est disposée de telle manière que le serrage du cadre (22), lors de l'engagement dans les rails de guidage (52), n'ait lieu que peu de temps avant que la position finale soit atteinte.

9. Fermeture à tiroir suivant la revendication 8, **caractérisée** par le fait que les axes de guidage (56') des paquets de ressorts (56) forment, au niveau de leurs surfaces d'appui inférieures, une ligne s'étendant parallèlement à la surface d'appui (53") de la piste de guidage (53), laquelle est disposée de façon oblique ou en coin par rapport à la direction de translation du cadre (22).

10. Cadre pour une fermeture à tiroir suivant l'une des revendications précédentes, **caractérisé** par le fait que le cadre (22) sert à recevoir la plaque-tiroir (26) et la plaque de fond (25), présente au moins un moyen d'assemblage pour l'accouplement libérable avec un manipulateur (40) et comporte sur chacun de ses deux côtés longitudinaux un bras de support (55) pour le maintien sur le récipient (10).

11. Plaque d'adaptateur pour une fermeture à tiroir suivant l'une des revendications 1 à 9, **caractérisée** par le fait que la plaque d'adaptateur (40) présente les rails de guidage (52) disposés parallèlement l'un à l'autre pour le maintien du cadre (22) et une ouverture pour recevoir une partie de tête (42) réfractaire.

12. Plaque d'adaptateur suivant la revendication 11, **caractérisée** par le fait que la plaque d'adaptateur (40) est munie de moyens de positionnement (83) pour le manipulateur.

13. Manipulateur pour une fermeture à tiroir suivant l'une des revendications 1 à 9, **caractérisé** par le fait que le manipulateur (80) comprend un dispositif de préhension (88) pour déterminer la position dans l'espace du récipient (10) et un vérin d'actionnement (84) avec un moyen d'assemblage (82) à l'aide duquel le manipulateur peut saisir le cadre (22) à l'endroit du moyen d'assemblage (62) de ce dernier et le retirer du récipient (10).
